# EUROPÄISCHE PATENTSCHRIFT

(11) **EP 0 630 790 B1**
(45) Veröffentlichungstag und Bekanntmachung des Hinweises auf die Patenterteilung: **02.07.1997**
(21) Anmeldenummer: 94109232.2
(22) Anmeldetag: 15.06.1994
(51) Int. Cl.: B61D 1/00, B61D 39/00, B60J 5/06

(54) **Bewegliche Fahrzeugabdeckung mit Antriebseinrichtung**
Movable vehicle covering with actuating mechanism
Housse mobile de véhicule pourvue de moyens d'entraînement

(30) Priorität: 25.06.1993 DE 4321176
(43) Veröffentlichungstag der Anmeldung: 28.12.1994
(73) Patentinhaber: Waggonfabrik Talbot GmbH & Co.KG, 52070 Aachen (DE)
(72) Erfinder: Schnelting, Heinrich, D-52477 Alsdorf (DE); Sion, Johann, D-52146 Würselen (DE)

(56) Entgegenhaltungen:
- DE-A- 3 925 789
- DE-B- 1 605 008
- DE-B- 1 759 609
- GB-A- 728 051
- US-A- 4 756 325

## Beschreibung

Die Erfindung bezieht sich auf eine Abdeckung mit einer Antriebseinrichtung mit den Merkmalen des Oberbegriffs des Patentanspruchs 1.

Diese Merkmale sind bekannt (US-A-4,756,325) bei einem Pick-Up-Kraftfahrzeug, dessen Ladefläche von einem im Querschnitt portalförmigen, von einer Reihe von verschiebbaren Spriegeln abgestützten Faltverdeck überdeckt ist. Als Bedienstellen sind beidseits an einem hinteren Spriegel Handgriffe vorgesehen.
An den beiden Innenseitenwänden der Ladefläche erstrecken sich Zahnstangen parallel zu den Schiebeführungen für die Spriegelstützen. Mit jeder der Zahnstangen kämmt ein Zahnrad, und beide Zahnräder sind über Wellenstümpfe und eine entlang dem vom Faltverdeck bzw. vom Spriegel gebildeten Tunnelbogen geführte Drehmomentübertragung (biegsame bzw. Gelenkwelle) synchronisiert. Mit dieser Anordnung soll eine per Handgriff einseitig in das Verdeckgestänge eingeleitete Kraft bzw. Schiebebewegung auf die jeweils andere Verdecklängsseite übertragen werden, damit auch Einzelpersonen das Verdeck öffnen oder schließen können, ohne den betreffenden Spriegel übermäßig zu verkanten.
Eine direkte Krafteinleitung in diese passive Drehmomentübertragung ist nicht offenbart.

Portalförmige Abdeckungen für Eisenbahn-Fahrzeuge -Planenhauben z. B. gemäß DE-A-39 25 789, Teleskophauben oder Spreizhauben- werden zum Öffnen und Schließen bisher von Hand mittels auf längs seitlich der Ladefläche angeordneten Schienen verfahrbarer Laufwerke bewegt. Dies ist regulär ohne größeren Kraftaufwand und vor allem deshalb möglich, weil sich die Schienen und Laufwerke in einer relativ geringen Höhe über dem Boden bzw. dem Gleis befinden, so daß eine in Gleisebene oder auf einer Rampe stehende Bedienperson unmittelbar an einem Seitenwandteil der Abdeckung angreifen und schieben oder ziehen kann. Ein Vorteil des Mitlaufens der Bedienperson beim Öffnen der Abdeckung ist, daß diese den gewünschten Öffnungsgrad auch in Zwischenstellungen exakt bestimmen kann.

Unter ungünstigen Witterungsbedingungen (niedrige Temperaturen, Schneelast) kann gerade bei einer zusammenfaltbaren Planenhaube erhöhte Steifigkeit des Planenmaterials das manuelle Öffnen erschweren. Generell können auch die Laufwerke schwergängig werden; ferner wird die Bewegungskraft bei einmänniger Bedienung stets durch Biege- und Torsionsbelastung der Spriegel auf die von der Bedienperson abgewandte Seite der portalförmigen Abdeckung und die dort befindlichen Laufwerke übertragen. Hierbei können insbesondere nicht eigensteife Abdeckungen sich verkanten und damit ihre Bewegung zusätzlich hemmen.

Bei bekannten Fahrzeugen mit Hubschiebedächern (DE-B-1 605 008) werden zum Öffnen und Wiederschließen dieser Abdeckungen, die auf feststehenden hohen Seitenwänden laufen, Antriebseinrichtungen eingesetzt, weil eine direkte manuelle Einwirkung auf die Dachteile wegen zu großer Entfernung vom Boden nicht möglich ist. Gemäß der letztgenannten Druckschrift ist bodennah an einem feststehenden Mittenportal auf jeder Wagenlängsseite eine Handkurbel drehbar gelagert, die über ein Getriebe aus Zugmitteln (Ketten, Seile) und Gelenkwellen mit einer hochliegenden Seiltrommel - zum Auf- bzw. Abwickeln von mit der Abdeckung verbundenen Ketten oder Seilen - kuppelbar ist. Für jeden der beiden Dachteile ist eine eigene Seiltrommel vorgesehen, wobei beide Seiltrommeln mittels einer Handkurbel wechselweise bedienbar sind. Um auf die gewünschte Seiltrommel bzw. den zugehörigen Dachteil umzuschalten, muß die Bedienperson eine Kupplung betätigen, welche den Kraftfluß von der Handkurbel zu der einen oder zu der anderen Seiltrommel herstellt.

In der DE-B-1 759 609 wird eine selbsttätige Kupplung dieser Art beschrieben, mit der das manuelle Umschalten des Kraftflusses zugunsten eines vom Drehsinn der Handkurbel abhängigen selbsttätigen Schaltens erübrigt wird.

Bei den vorbeschriebenen Antriebseinrichtungen bleibt die Bedienperson am Handrad stehen.

Der Erfindung liegt die Aufgabe zugrunde, eine gattungsgemäße Abdeckung so weiterzubilden, daß schon bei Bewegungsbeginn eine gleichmäßigere Krafteinleitung auf beide Seiten der Abdeckung erzielbar ist.

Diese Aufgabe wird erfindungsgemäß mit den kennzeichnenden Merkmalen des Patentanspruchs 1 gelöst. Die kennzeichnenden Merkmale der Unteransprüche geben vorteilhafte Weiterbildungen der Erfindung an.

Speziell für portal- oder haubenförmige Abdeckungen, die im Querschnitt einen Tunnelbogen aufspannen, wird eine mitfahrende Antriebseinrichtung mit wenigstens einer an einer der Abdeckungslängsseiten laufwerknah angeordneten Bedienstelle für die Antriebsmittel dieser Längsseite angegeben, welche Bedienstelle mit einem Getriebe gekuppelt ist, das entlang des besagten Tunnelbogens geführte Mittel zum Übertragen einer Antriebskraft von der Bedienstelle auch zu Antriebsmitteln auf der dieser gegenüberliegenden Längsseite umfaßt. Beim Bewegen durch einseitig an der Bedienstelle eingeleitete Kräfte bleibt die portalförmige Abdeckung auf der gegenüberliegenden Seite daher nicht antriebslos, sondern wird synchron angetrieben. Bei einem mitfahrenden Antrieb ist es nicht möglich, einfach eine den Ladeboden des Fahrzeugs unterquerende Welle vorzusehen, um Bedienkräfte von einer auf die andere Fahrzeuglängsseite zu übertragen. Andererseits erübrigt die hier zu erörternde Antriebseinrichtung jedoch grundsätzlich schaltbare Kupplungen, weil bei mehrteiligen Abdeckungen jeder Teil mindestens eine eigene Antriebseinrichtung mit Bedienstelle erhält. Auch muß kein endloses, sich über die Fahrzeuglänge erstreckendes bewegliches Zugmittel vorgesehen werden.

Längenveränderliche Abdeckungen -also insbesondere faltbare Planenhauben-erhalten vorzugsweise an jedem ihrer Endbereiche eine Antriebseinrichtung, um die geschlossene Planenhaube von jeder Seite aus öffnen zu können.

Grundsätzlich können die beweglichen Antriebsmittel kraft- bzw. reibschlüssig mit am Fahrzeug festliegenden Bauteilen, insbesondere den Laufschienen für die Abdeckung, zusammenwirken. Es wäre z. B. denkbar, an jedem Laufwerk wenigstens eine durch die Bedienstelle antreibbare Rolle vorzusehen.

Wegen der relativ hohen Massenkräfte wird jedoch eine formschlüssige Bauweise, insbesondere Paare aus abdeckungsseitigem Ritzel und untergestellseitiger Zahnstange als Antriebsmittel bevorzugt.
Als weitere Option kann vorgesehen werden, daß zumindest die Durchbindung des Antriebs von einer auf die andere Fahrzeuglängsseite im Bedarfsfall durch eine schaltbare Kupplung aufgehoben werden kann, um bei einem gelegentlichen Verschieben der Abdeckung von Hand aus dem Mitbewegen der Antriebsmittel resultierende Widerstände zu minimieren.

Weitere Einzelheiten und Vorteile der Antriebseinrichtung ergeben sich aus der Zeichnung eines Ausführungsbeispiels und dessen folgender detaillierter Beschreibung.

Es zeigen
- Figur 1: einen Querschnitt durch einen Eisenbahngüterwagen mit einer beweglichen Abdeckung in Form einer Planenhaube mit verfahrbaren Spriegeln und einer vereinfacht skizzierten Antriebseinrichtung für diese Abdeckung,
- Figur 2: eine Detailansicht II aus Figur 1 zur Verdeutlichung des Aufbaus der Antriebseinrichtung.

Der in **Fig. 1** dargestellte Querschnitt durch einen Eisenbahngüterwagen mit einer als Planenhaube ausgeführten beweglichen Abdeckung 1 läßt dessen auf einem Untergestell 2 aufliegende Ladefläche 3 und seinen Laderaum 4 erkennen. Die im Querschnitt portalförmige Abdeckung 1 des Laderaums 4 besteht hier aus einer durchgehenden Plane 5 und einer Mehrzahl von Spriegeln 6 mit senkrechten Spriegelstützen und bogenförmigen Oberteilen.
An den Fahrzeugstirnseiten wird die Abdeckung 1 im geschlossenen Zustand an feststehenden Stirnwänden verriegelt, um einen geschlossenen Wagenaufbau herzustellen.

Derartige Fahrzeuge sind bei verschiedenen Bahnverwaltungen unter der UIC-Bezeichnung "Rils" im Einsatz. Wegen weiterer Einzelheiten des Fahrzeugaufbaus wird hier auf die bereits erwähnte DE 39 25 789 A1 Bezug genommen; hier sei nur erwähnt, daß das Untergestell 2 auf Fahrwerken aufliegt, die in Fig. 1 durch einen strichpunktiert angedeuteten Radsatz 7 repräsentiert sind.

Die Abdeckung 1 kann von beiden Seiten her geöffnet und auf etwa ein Drittel der Ladeflächenlänge zusammengeschoben werden - hierbei faltet sich die Plane zwischen den sich einander annähernden Spriegeln -, so daß sie das Be- und Entladen des Fahrzeugs wenig behindert. Angedeutet sind hier auch Laufwerke 8 an den unteren Enden der Spriegelstützen, die auf Laufschienen 9 verfahrbar sind. Letztere erstrecken sich über die gesamte Distanz zwischen den Stirnseiten des Güterwagens und sind etwa auf Ladeflächenniveau an dessen Untergestell 2 (Außenlangträger 2') befestigt, so daß er bei geöffneter Abdeckung als Plattformwagen be- und entladen werden kann.

Bei anderen Fahrzeugbauarten ist die Abdeckung z. B. als Spreizhaube oder mehrteilige Teleskophaube ausgeführt, die ohne Längenänderung ebenfalls mittels Laufwerken und Laufschienen auf Ladeflächenniveau verfahren werden kann.

**Figur 1** zeigt ferner eine stark vereinfachte Prinzipskizze eines mitfahrenden Antriebs an den Laufwerken 8 der stirnseitennahen Spriegel 6, mit dem eine Bedienperson durch Einleiten einer Kraft oder Drehbewegung an einer Bedienstelle 10 mittels eines Handrads oder einer handgehaltenen Antriebsmaschine die Abdeckung 1 jeweils von den Stirnseiten aus bzw. zu diesen hin längs verfahren kann.
Diese Antriebseinrichtung umfaßt neben je einer Bedienstelle 10 auf beiden Längsseiten der Abdeckung 1 zwei nicht selbsthemmende Winkelgetriebe 11 (z. B. Kegelradgetriebe) und als Kraftübertragung zwischen den beiden Abdeckungsseiten eine die Winkelgetriebe miteinander verbindende biegsame oder gelenkige Welle 12 (strichpunktiert angedeutet). Diese erstreckt sich entlang dem von der Abdeckung 1 gebildeten Tunnelbogen und ist vorzugsweise innerhalb eines von einem die Plane 5 als Außenhaut der Abdeckung 1 stützenden und verfahrbaren Rohr oder von einem parallel zu diesem verlaufenden Spriegel 6 gebildeten Hohlraums radial geführt. Das hat die Vorteile, daß keine zusätzlichen Führungskörper in die Planenhaube eingefügt werden müssen und daß die Welle 12 aus dem Laderaum herausgehalten wird.

Eine gelenkige Wellenausführung wird dann zu bevorzugen sein, wenn der Tunnelbogen abweichend von der hier gezeigten Ausführung durch einen Polygonzug gebildet wird, wobei die Gelenke in den Polygonwinkeln anzuordnen sind.

Die **Figur 2** zeigt mit dem in Fig. 1 eingekreisten Detail II eine Schnittskizze von einer Antriebsseite mit einer der beiden Bedienstellen 10. An dieser ist hier ein Handrad 13 vorgesehen, mit dem eine horizontal in Querrichtung (y-Richtung) des Fahrzeugs orientierte Hauptwelle 14 des Winkelgetriebes 11 manuell gedreht werden kann. Das Handrad 13 wird vorzugsweise mittels einer drehelastischen (Naben-)Kupplung mit der Hauptwelle 14 verbunden und kann abnehmbar sein.
In der Nabe des Handrads 13 kann ferner ein Vierkant als Kupplung zum Ansetzen einer Antriebsmaschine vorgesehen sein.

Die biegsame oder gelenkige Welle 12 erstreckt sich hier längs durch einen der Spriegel 6. Sie ist endseitig an eine winklig zur Hauptwelle 14 nach oben (z-Richtung) weisende Zweigwelle 15 des verzweigenden Winkelgetriebes 11 gekuppelt, während auf dem wagenseitigen inneren Ende der durchlaufenden Hauptwelle ein Ritzel 16 befestigt ist. Dieses kämmt mit einer Zahnstange 17, die ihrerseits am Untergestell 2 des Eisenbahngüterwagens befestigt ist und sich parallel zu den Laufschienen 9 für die Laufwerke 8 der Spriegel 6 über dessen ganze Länge (x-Richtung) zwischen den Stirnseiten erstreckt. Das Ritzel 16 und die Zahnstange 17 bilden die Antriebsmittel im engeren Sinne, die Ritzel 16 als bewegliche und die Zahnstangen 17 als feststehende Elemente.
In Gestalt einer Rollenkette ist hier eine besonders kostengünstige Ausführung der Zahnstange 17 angedeutet, die bei Bedarf auch als Duplexkette ausgeführt werden könnte.

Wie schon aus Figur 1 hervorgeht, ist die in Figur 2 gezeigte Hälfte der Antriebseinrichtung auf der anderen Seite der Abdeckung 1 in spiegelbildlicher Ausführung vorgesehen.

Um eine enge mechanische Anbindung des Antriebs an das Laufwerk 8 des anzutreibenden Spriegels zu schaffen, werden die beidseitigen Zahnstangen/Rollenketten 17 vorzugsweise direkt an der jeweiligen Laufschiene 9 bzw. mittels eines durchlaufenden Winkelprofils 18 an hierfür vorgesehenen Tragelementen befestigt.
Ersichtlich hat jedes Laufwerk 8 mindestens eine obere, das Abdeckungsgewicht tragende Führungsrolle 8.1 (mit Doppelspurkranz) und eine als Abhebesicherung mit der Unterseite der Laufschiene 9 zusammenwirkende untere Rolle 8.2, die durch einen Lagerrahmen miteinander und mit dem Spriegel 6 verbunden sind.

Die beiden ersten Planenhauben-Spriegel an jeder Stirnseite des Wagens sind in bekannter Weise durch Bleche miteinander fest verbunden und können nicht zusammengeschoben werden. Hierdurch erhält der in diesem Bereich anzuordnende mitlaufende Antrieb eine breite, kippsichere Basis auf einem aus vier Laufwerken 8 gebildeten Chassis.

Die Kette braucht nur punktuell in Abständen an dem Winkelprofil 18 aufgehängt zu werden, da sich ein eventueller geringer Durchhang nicht störend auf den Eingriff des Ritzels 16 auswirken kann. Am Ausweichen nach oben wird sie durch das durchlaufende Winkelprofil 18 gehindert. In dieser Anordnung ist sie bestmöglich gegen Beschädigungen beim Güterumschlag geschützt.
Dreht man nun das Handrad 13, so dreht sich in gleichem Sinne auch das Ritzel 16 und läuft an der Zahnstange 17 entlang. Synchron dreht sich auch die Zweigwelle 15 und damit die biegsame Welle 12. Diese treibt über das zweite Winkelgetriebe 11 das auf der anderen Wagenlängsseite befindliche Ritzel an, das sich gleichsinnig mit dem Ritzel 16 dreht und seinerseits an bzw. unter einer Zahnstange/Rollenkette entlangläuft. Wie bisher geht die Bedienperson während des Öffnens der Abdeckung an der Längsseite des Wagens entlang, so daß sie genau die gewünschte Öffnungsweite bestimmen kann.

Mit dieser Antriebsübertragung von der Krafteinleitungsseite (Bedienstelle 10) auf die gegenüberliegende Längsseite der Abdeckung 1 werden Biege- bzw. Schubbelastungen des anzutreibenden Spriegels weitestgehend vermieden bzw. auf das Maß verringert, das aufgrund einer gewissen Torsionselastizität der biegsamen Welle unvermeidlich ist.

An der anderen Endseite der Planenhaube ist eine weitere unabhängige Antriebsvorrichtung der hier beschriebenen Art vorgesehen, welche mit denselben Zahnstangen 17 zusammenwirkt, so daß die Planenhaube von beiden Enden her antriebsunterstützt geöffnet werden kann.

Bei einer hier nicht gezeigten, ohne Winkelgetriebe auskommenden Variante der Antriebseinrichtung könnte die Bedienstelle am Ende der Welle 12 mit vertikaler (z-Richtung) Drehachse angeordnet werden; Voraussetzung wäre hierbei, daß für ein horizontal hängend angeordnetes Handrad genügend Platz über die gesamte Wagenlänge unter Einhaltung des UIC-Lichtraumprofils vorgehalten werden kann. An beiden Endseiten der nach wie vor entlang dem Tunnelbogen der Abdeckung 1 geführten Welle 12 wären dann den Ritzeln 16 entsprechende Ritzel - ebenfalls mit vertikal verlaufenden Rotationsachsen - koaxial auf der Welle 12 anzuordnen, so daß statt des vorstehend beschriebenen vertikalen Eingriffs zwischen Ritzen 16 und Zahnstangen 17 ein horizontaler Eingriff mit einer entsprechend geändert angeordneten Zahnstange geschaffen würde.

Prinzipiell könnte ein Antrieb dieser Art auch mit kraftschlüssiger Kraftübertragung zwischen den beweglichen und den feststehenden Elementen der Antriebsmittel arbeiten und sich der vorhandenen Laufwerke als beweglicher Elemente bedienen, indem z. B. mindestens eine Rolle eines der Laufwerke auf beiden Seiten der Abdeckung in den Antriebsstrang einbezogen wird. Alternativ könnte man die untere Seite der Laufschiene verzahnen und die an dieser Seite bisher nur als Abhebeschutz laufenden Rollen 8.2 als Ritzel ausführen, die mit der verzahnten Laufschienen-Unterseite kämmen.

Eine weitere, nicht dargestellte Variante der Antriebseinrichtung würde eine handschaltbare, in unmittelbarer Nähe zu einer Bedienstelle angeordnete Kupplung umfassen, mit der das Bedienpersonal bedarfsweise die Antriebseinrichtung abkuppeln könnte, wenn die Abdeckung von Hand verschoben werden soll. Diese Kupplung könnte z. B. an den Winkelgetrieben 11 zwischen den Enden der Welle 12 und den Zweigwellen 15 angeordnet sein.

Alternativ könnte sie zwischen den ständig in die Zahnstangen 17 eingespurten Ritzeln 16 und den zugeordneten Bedienstellen 10 angeordnet werden, um die Ritzel bei Bedarf freigängig zu schalten. Damit wäre ein Mitschleppen der Welle 12 bei Handverschub der Abdeckung nicht notwendig.

## Patentansprüche

1. Abdeckung (1) mit einer Antriebseinrichtung, welche Abdeckung
- sich über eine Ladefläche (3) eines Fahrzeugs, insbesondere eines Eisenbahngüterwagens, erstreckt,
- im Querschnitt portal- oder haubenförmig mit Seitenwand- und Dachabschnitten sowie mit beidseitig an den Unterseiten der Seitenwandabschnitte angeordneten Laufwerken (8) ausgeführt ist,
- durch Verfahren der Laufwerke (8) auf seitlichen Laufschienen (9) zwischen einer geschlossenen und einer geöffneten Stellung hin und her bewegbar ist, wobei
- ein Getriebe (11) mit entlang dem von der portalförmigen Abdeckung (1) gebildeten Tunnelbogen geführten Mitteln (12) zum Übertragen einer einseitig zum Öffnen oder Schließen der Abdeckung eingeleiteten Kraft auf Antriebsmittel (16, 17) am gegenüberliegenden Seitenwandabschnitt der Abdeckung (1) vorgesehen ist und
- die Antriebsmittel (16, 17) fahrzeugseitige feststehende Elemente und damit korrespondierende abdeckungsseitige bewegliche Elemente umfassen,
**dadurch gekennzeichnet,**
daß mindestens eine laufwerk- und ladeflächennah im unteren Bereich eines der Seitenwandabschnitte der beweglichen Abdeckung (1) angeordnete Bedienstelle (10) sowohl mit auf derselben Seite vorgesehenen Antriebsmitteln (16, 17) als auch mit dem Getriebe zur direkten Kraft- oder Drehmomenteinleitung gekuppelt ist.

2. Abdeckung nach Anspruch 1,
**dadurch gekennzeichnet,**
daß das Getriebe je ein nicht selbsthemmendes Winkelgetriebe (11) an beiden Seitenwandabschnitten der Abdeckung (1) sowie eine entlang dem von der portalförmigen Abdeckung (1) gebildeten Tunnelbogen geführte, die beiden Winkelgetriebe (11) getrieblich über Zweigwellen (15) miteinander verbindende biegsame oder gelenkige Welle (12) umfaßt.

3. Abdeckung nach Anspruch 2,
**dadurch gekennzeichnet,**
daß die biegsame oder gelenkige Welle (12) im wesentlichen längs eines von einem eine Außenhaut (5) der Abdeckung (1) stützenden Rohr gebildeten Hohlraums verläuft und darin radial geführt ist.

4. Abdeckung nach Anspruch 2 oder 3,
**dadurch gekennzeichnet,**
daß Antriebskräfte zwischen den fahrzeugseitigen und den abdeckungsseitigen Elementen der Antriebsmittel (16, 17) formschlüssig übertragbar sind.

5. Abdeckung nach Anspruch 4,
**dadurch gekennzeichnet,**
daß an beiden Seitenwandabschnitten der Abdeckung (1) ein mit einer auf derselben Seite am Untergestell (2, 2') des Fahrzeugs befestigten Zahnstange (17) kämmendes Ritzel (16) vorgesehen ist und die beiden Ritzel (16) mittels der mindestens einen Bedienstelle (10), der Winkelgetriebe (11) und der diese verbindenden Welle (12) zu gleichsinniger Rotation entlang der jeweiligen Zahnstange (17) antreibbar sind.

6. Abdeckung nach Anspruch 5,
**dadurch gekennzeichnet,**
daß die Zahnstange (17) als zumindest an voneinander beabstandeten Punkten am Untergestell (1) befestigte Rollenkette ausgeführt ist.

7. Abdeckung nach Anspruch 1 oder 2,
**dadurch gekennzeichnet,**
daß Antriebskräfte zwischen den fahrzeugseitigen und den abdeckungsseitigen Elementen kraftschlüssig übertragbar sind.

8. Abdeckung nach Anspruch 4 oder 7,
**dadurch gekennzeichnet,**
daß an beiden Seitenwandabschnitten der Abdeckung (1) mindestens eine Rolle eines der Laufwerke (8) mittels der Bedienstelle (10), der Winkelgetriebe (11) und der Welle (12) zu gleichsinniger Rotation antreibbar ist.

9. Abdeckung nach einem der vorstehenden Ansprüche,
**dadurch gekennzeichnet,**
daß auf beiden Längsseiten der Abdeckung mindestens je eine Bedienstelle (10) vorgesehen ist.

10. Abdeckung nach einem der vorstehenden Ansprüche,
**dadurch gekennzeichnet,**
daß an der mindestens einen Bedienstelle (10) eine handschaltbare Kupplung vorgesehen ist, mit welcher bewegliche Elemente der Antriebsmittel (16, 17) von der mindestens einen Bedienstelle (10) abkuppelbar sind.

## Claims

1. Cover (1) with a drive apparatus, the cover
- extending over a load platform of a vehicle, particularly of a railway freight wagon,
- having a portal or bonnet shape in cross section with side wall sections and roof sections and having running gears (8) arranged at the lower edges of the side wall sections on either side,
- being movable to and fro by moving said running gears (8) along lateral running rails (9) between a closed and an open position,
a transmission gear (11) being provided, comprising means (12) guided along the tunnel arch constituted by the portal shaped cover (1) for transmitting a unilaterally introduced force for opening or closing the cover to drive means (16, 17) at the opposite side wall section of the cover (1), and
the drive means (16, 17) comprising fixed elements on the vehicle side and movable elements on the cover side corresponding to said fixed elements,
**characterized in** that at least one operating station (10) arranged adjacent to the running gear and the loading surface in the lower part of one of the side wall sections of the movable cover (1) is coupled to driving means (16, 17) provided on the same side as well as to said drive (11) for a direct force or torque introduction.

2. Cover according to claim 1,
**characterized in** that said transmission gear comprises a non self-locking angle transmission (11) on either side wall section of the cover as well as a flexible or cardan shaft (12) guided along the tunnel arch constituted by the portal shaped cover (1) and drivingly connecting the two angle transmissions (11) to each other via branch shafts (15).

3. Cover according to claim 2,
**characterized in** that the flexible or cardan shaft (12) extends essentially along a hollow space constituted by a tube supporting an outer skin (5) of the cover (1) and is guided radially in the tube.

4. Cover according to claim 2 or 3,
**characterized in** that driving forces are transmittable between the vehicle elements and the cover elements of the drive means (16, 17) via positive engagement.

5. Cover according to claim 4,
**characterized in** that a pinion (16) is provided on either side section of the cover (1) intermeshing with a rack (17) fixed on the same side to an underframe (2, 2') of the vehicle,
the respective pinions (16) being drivable in an equidirectional rotation along the respective rack by means of the at least one operating station (10), the angle transmissions (11) and the shaft (12) connecting the transmissions (11) to each other.

6. Cover according to claim 5,
**characterized in** that the rack (17) is designed as a roller chain supported by the underframe (2) at least at several points distant from each other.

7. Cover according to claim 1 or 2,
**characterized in** that driving forces are transmittable between the vehicle elements and the cover elements of the drive means (16, 17) by frictional transmission.

8. Cover according to claim 4 or 7,
**characterized in** that at either side section of the cover at least one roller of one of the running gears (8) is drivable by means of the operating station (10), the angle transmissions (11) and the shaft (12) in an equidirectional rotation.

9. Cover according to one of the preceding claims,
**characterized in** that at least one operating station (10) is provided on either side of the cover (1).

10. Cover according to one of the preceding claims,
**characterized in** that at the at least one operating station (10) a hand-switched coupling is provided for disengaging movable elements of the drive means (16, 17) from the at least one operating station (10).

## Revendications

1. Couverture (1) avec un dispositif de propulsion, laquelle
- s'étend le long d'une surface de chargement (3) d'un véhicule, en particulier d'un wagon ferroviaire à marchandises,
- est formé, en coupe transversale, d'un portique ou d'un bonnet avec des sections de paroi latérale et de toit, et est pourvue également de trains de roulement (8) disposés de chaque côté aux bas des deux sections de paroi latérale,
- va-et-vient entre une position fermée et une position ouverte par mouvement des trains de roulement (8) le long des rails latéraux (9),
- un engrenage (11) comprenant des moyens (12) guidés le long d'une arche tunnel formée par ladite couverture à portique (1) étant prévu pour la transmission d'une force, introduite sur l'un des côtés pour ouvrir ou fermer ladite couverture, aux moyens de propulsion (16, 17) disposés sur la section de paroi latérale de l'autre côté de ladite couverture (1) et
- des moyens de propulsion (16, 17) comprenant des éléments fixes sur le côté du véhicule et ceux-ci corréspondant aux éléments mobiles sur le côté de ladite couverture,
**caractérisée par le fait qu'**au moins une station de commande (10) disposée à proximité desdits trains de roulement et de la surface de chargement au bas de l'une des sections de paroi latérale de la couverture mobile (1) est accouplée à des moyens de propulsion (16, 17) prévus sur le même côté ainsi qu'à l'engrenage (11) pour l' introduction directe d'une force ou d'un couple de rotation.

2. Couverture selon la revendication 1,
**caractérisée par le fait que** ledit engrenage comporte un engrenage angulaire (11) irréversible aux deux sections de paroi latérale de ladite couverture ainsi qu'un arbre flexible ou articulé (12) guidé le long d'une arche tunnel formée par ladite couverture à portique et reliant entre eux les deux engrenages angulaires (11), à l'intermédiaire des arbres embranchés (15).

3. Couverture selon la revendication 2,
**caractérisée par le fait que** ledit arbre flexible ou articulé (12) est logé essentiellement le long d'une cavité formée par un tuyau supportant une bâche (5) de la couverture (1) et est guidé radialement dans celle-ci.

4. Couverture selon la revendication 2 ou 3,
**caractérisée par le fait que** des forces de propulsion sont transmises, entre les moyens de propulsion (16, 17) situés sur le côté du véhicule et sur le côté de la couverture, par engrènement.

5. Couverture selon la revendication 4,
**caractérisée par le fait qu**'aux deux sections de paroi latérale de la couverture (1) est prévu un petit pignon (16) engrenant dans une crémaillère (17) fixée sur le même côté du châssis (2, 2') du véhicule et
que les deux petits pignons (16) peuvent être entraînés dans le sens rotatif équidirectionnel le long de leur crémaillère (17) respective, au moyen d'au moins une station de commande (10), d'engrenages angulaires (11) et dudit arbre (12) reliant ces derniers.

6. Couverture selon la revendication 5,
**caractérisée par le fait que** la crémaillère (17) est conçue comme une chaîne à rouleaux fixée sur ledit châssis au moins à des points écartés.

7. Couverture selon la revendication 1 ou 2,
**caractérisée par le fait que** des forces de propulsion sont transmises, entre les éléments situés sur le côté du véhicule et de ladite couverture (1), par friction.

8. Couverture selon la revendication 4 ou 7,
**caractérisée par le fait qu'**aux deux sections des parois latérales de ladite couverture (1) au moins un galet de l'un desdits trains de roulement (8) peut être entraîné dans un sens rotatif équidirectionnel, au moyen de la station de commande (10), d'engrenages angulaires (11) et de l'arbre (12).

9. Couverture selon l'une des revendications précédentes,
**caractérisée par le fait qu'**au moins une station de commande (10) est prévue aux deux côtés longitudinaux de ladite couverture.

10. Couverture selon l'une des revendications précédentes,
**caractérisée par le fait qu'**au moins à une station de commande (10) un embrayage manoeuvrable à la main est prévu pour débrayer des éléments mobiles des moyens à propulsion (16, 17) de ladite station de commande (10).
